# EUROPÄISCHE PATENTSCHRIFT

(11) **EP 0 763 340 B1**
(45) Veröffentlichungstag und Bekanntmachung des Hinweises auf die Patenterteilung: **08.12.1999**
(21) Anmeldenummer: 96114760.0
(22) Anmeldetag: 14.09.1996
(51) Int. Cl.: A47G 33/12

(54) **Christbaumständer mit Positioniereinrichtung**
Christmas tree stand with positioning means
Support pour arbre de Noel avec dispositif de positionnement

(30) Priorität: 15.09.1995 DE 19534310
(43) Veröffentlichungstag der Anmeldung: 19.03.1997
(73) Patentinhaber: Koch, Bernd-Martin, 46045 Oberhausen (DE)
(72) Erfinder: Koch, Bernd-Martin, 46045 Oberhausen (DE)
(74) Vertreter: Nobbe, Matthias, Dr.

(56) Entgegenhaltungen:
- DE-U- 9 013 507
- US-A- 1 714 498
- US-A- 2 613 899
- US-A- 3 302 909

## Beschreibung

Die Erfindung bezieht sich auf Christbaumständer, welche einen das untere Ende des Stammes eines Weihnachtsbaumes umgreifenden Haltekörper und eine Positioniereinrichtung für den Stamm, die mit mehreren Keilen ausgestattet ist, aufweisen.

Bei Christbaumständern der eingangs genannten Art ist der Haltekörper zumeist als Rohr ausgebildet, er umschließt das untere Ende des Stammes des Weihnachtsbaumes. Um dieses untere Ende im Haltekörper festlegen zu können, sind bei einer Ausführung des Christbaumständers radial angeordnete Gewindeschrauben vorgesehen, die zumeist als Flügelschrauben ausgebildet sind und mit ihrem inneren, häufig mit einem Teller ausgerüsteten Ende gegen den Stamm geschraubt werden. Dieser kann dadurch nicht nur fixiert, sondern auch positioniert werden. In einer anderen Ausführung werden auch Holzkeile, die aus Scheiten hergestellt sind, zwischen Stamm und Haltekörper getrieben, um den Stamm festzulegen.

Üblicherweise muß bei den bekannten Christbaumständern das untere Ende des Stamms zugespitzt werden. Bei dem vorbekannten Christbaumständer, dessen Positioniervorrichtung flache Holzkeile aufweist, ist nachteilig, daß die Holzkeile nur einmal verwendet werden können und bei jeder neuen Verwendung des Christbaumständers erst Holzkeile bereitgestellt werden müssen. Viele der vorbekannten Christbaumständer bilden einen nach oben offenen, wasserdichten Trog aus, der wie eine Vase das untere Ende des Weihnachtsbaumes aufnimmt.

Aus der US-A-2613899 ist ein Christbaumständer gemäß Oberbegriff des Anspruchs 1 bekannt, der neben einer Halterung für den Baumstamm über auf den Stamm einwirkende Positioniermittel ein Wasserreservoir im Ständerfuß vorsieht, in das der Baum mit seinem unteren Ende hineinragt.

Bei den vorbekannten Christbaumständern besteht nun der Nachteil, daß die Kontaktfläche zwischen dem Stamm und dem Wasser relativ gering ist, daß hierfür nämlich nur die untere Fläche des Stammes, an der er abgeschnitten wurde, zur Verfügung steht.

Hier setzt nun die Erfindung ein. Sie hat es sich zur Aufgabe gemacht, den aus US-A-2613899 bekannten Christbaumständer dahingehend weiterzubilden, daß das Einsetzen des Weihnachtsbaumes in den Ständer deutlich vereinfacht ist, die benutzten Teile wiederverwendbar sind, eine bessere Zentrierung erreicht wird und der Baumstamm besser mit Wasser in Berührung kommen kann.

Gelöst wird diese Aufgabe ausgehend von dem aus US-A-2613 899 bekannten Christbaumständer unterhalb der Positioniereinrichtung vom Haltekörper Keilflächen vorspringen, die von radial nach innen weisenden Kanten dreieckförmiger Körper gebildet werden, die mit dem Haltekörper verbunden und so ausgeführt sind, daß ein unteres Ende des Stammes, das in den Haltekörper eingeführt wird, auf die Keilflächen auftrifft und beim fortgesetzten Hineindrücken des Stammes die Keilflächen sich in das untere Ende des Stammes einschneiden.

Durch die Positioniereinrichtung in Form mehrerer Keile und eines diese zusammenhaltenden Rings wird eine einfache Zentrierung und Ausrichtung des Baumes möglich. Der Ring mit den Keilen wird über den Stamm geschoben, bevor der Stamm in den Haltekörper des Christbaumständers eingeführt wird. Anschließend ist das Zentrieren und zugleich Festlegen möglich.

Da die Keile entlang des Rings bewegbar sind, können sie dort positioniert werden, wo sie beim Zentrieren des Stammes benötigt werden und wo keine Äste im Wege sind. Die Keile werden jeweils soweit zwischen der Innenwand des Haltekörpers und dem Stamm eingetrieben, bis die nötige Festigkeit und auch Positionierbarkeit erreicht ist. Im Gegensatz zum Stand der Technik schneiden die Keile bewußt in den Stamm ein, wodurch eine wesentlich höhere Festigkeit als bei flachen, lediglich klemmenden Keilen erreicht wird und zudem im Bereich der Keile der Baumstamm sich öffnet und Wasser an diese Stellen vom Stamm aufgenommen werden kann.

Auf diese Weise können Tannenbäume unterschiedlicher Größe fixiert werden, der Christbaumständer wird entsprechend in unterschiedlichen Größen hergestellt. Er ist auch für relativ große Tannenbäume geeignet. Er eignet sich ebenso für Christbaumständer mit Wassertrog wie solche, in denen der Stamm trocken, in Sand, in Erde oder dergleichen steht. Das Entfernen der Positioniervorrichtung ist einfach, hierzu können an den Keilen entsprechende Vorsprünge vorgesehen sein, die ein Aushebeln, solange der Stamm sich noch im Haltekörper befindet, erleichtern oder die ein späteres Herausschlagen der Keile ermöglichen.

Erfindungsgemäß sind die Keile dreieckförmig, sie liegen mit einer Längskante entlang einer Innenwand des Haltekörpers an, mit einer anderen Längskante schneiden sie in den Stamm des Weihnachtsbaumes ein. Ein Keilwinkel von 10 bis 25°, vorzugsweise 15°, hat sich als vorteilhaft erwiesen. Die am Stamm anliegenden Längsseiten, die auch als Kontaktflächen bezeichnet werden, sind vorzugsweise als Schneide oder auch als Sägezahn ausgeführt, in einer bevorzugten Ausführung sind sie beidseitig dachförmig angeschliffen.

Das Loch in jedem Keil, durch das der Ring durchgreift, ist vorzugsweise als Langloch und in Längsrichtung des Keils verlaufend ausgeführt. Dadurch ist es möglich, einen Keil tiefer einzuschlagen als einen benachbarten Keil.

Der Ring hat in einer vorzugsweisen Ausführung eine vorgegebene Umfangslänge. Bei fest geschlossenem Ring ist es nicht möglich, einen Keil zu verlieren, die Anordnung ist dadurch einfach im praktischen Einsatz. Es hat sich aber auch als vorteilhaft erwiesen, den Ring längenveränderlich auszubilden, beispielsweise elastische Elemente in den Ring einfügen, oder aber auch in ihrer Länge feste Elemente dem Ring zufügen zu können. Auf diese Weise kann der Ring unterschiedlichen Stammdurchmessern angepaßt werden.

Erfindungsgemäß sind am unteren Endbereich des Haltekörpers Keilflächen vorgesehen, die ähnlich den Kontaktflächen der Keile ausgeführt sind und sich ebenfalls in den Stamm einschneiden können. Sie sind auf einem Kreisring angeordnet und springen von oben nach unten gesehen immer stärker zur Mitte hin vor. Vorzugsweise sind sie gegenüber den Keilen versetzt angeordnet und in gleicher Anzahl wie diese vorgesehen. Auch die Keilflächen haben vorzugsweise Schneiden, so daß auch sie den Stamm öffnen und den Zutritt von Wasser an diesen Stellen ermöglichen.

Weitere Vorzüge und Merkmale der Erfindung ergeben sich aus den übrigen Ansprüchen sowie der nun folgenden Beschreibung eines nicht einschränkend zu verstehenden Ausführungsbeispiels der Erfindung, das unter Bezugnahme auf die Zeichnung näher erläutert wird. In dieser zeigen:
**FIG. 1:** ein Schnittbild eines rohrförmigen Haltekörpers mit Keilflächen,
**FIG. 2:** eine Draufsicht auf den Haltekörper gemäß FIG. 1 von oben,
**FIG. 3:** eine perspektivische Darstellung einer Positioniervorrichtung mit Ring und fünf Keilen,
**FIG. 4:** eine perspektivische Seitenansicht eines Keiles und
**FIG. 5:** eine Seitenansicht eines Keils

Wie aus den Figuren 1 und 2 ersichtlich ist, hat der Christbaumständer einen Haltekörper 20, der hier als Rohrabschnitt ausgeführt ist. An ihn ist unten eine Platte 22 angesetzt, die eine ausreichende Standfläche ausbildet. Von der Rohrinnenwand des Haltekörpers 20 springen insgesamt fünf Keilflächen 24 vor, sie werden von den radial nach innen weisenden Kanten von fünf dreieckförmigen Körpern gebildet, die mit dem rohrförmigen Haltekörper 20, gegebenenfalls auch der Platte 22, verbunden sind. Wie aus FIG.1 ersichtlich ist, verlaufen die Keilflächen 24 in einem Winkel von 15° zu einer Achse 26 des Christbaumständers. Sie sind so ausgeführt, daß ein unteres Ende eines Stammes 28, das in den rohrförmigen Haltekörper 20 eingeführt wird, auf die Keilflächen auftrifft und beim fortgesetzten Hineindrücken des Weihnachtsbaumes, auch unter seinem Eigengewicht, sich in den Stamm einschneiden. Vorzugsweise sind die Keilflächen beidseitig geschliffen und als Schneiden ausgeführt. Sie können aber auch als Sägezahn ausgeführt sein. Bei letzterer Ausführung muß darauf geachtet werden, daß die Sägezähne beim Abbau des Weihnachtsbaumes nicht ein Herausziehen des Stammes zu stark behindern. Im gezeigten Ausführungsbeispiel ist der Durchmesser, auf dem die Keilflächen 24 an ihrer obersten Position liegen, wo sie den Innendurchmesser des Haltekörpers 20 haben, zweieinhalb mal so groß wie der Durchmesser eines Innenkreises am Fuße der fünf Keilflächen, also unmittelbar oberhalb der Platte 22.

Anhand der Figuren 3 bis 5 wird nun die Positioniereinrichtung beschrieben. Sie besteht aus mehreren einzelnen Keilen 30, im gezeigten Ausführungsbeispiel sind fünf derartige Keile vorgesehen, und aus einem Ring 32 fester Länge, der allerdings steif-biegsam ist und beispielsweise aus einem Stahldraht mit Durchmesser 2 bis 4 cm hergestellt ist. Der Ring 32 durchläuft ein Langloch 34 jedes Keils 30, das Langloch erstreckt sich in Längsrichtung des Keils und hat ein ausreichendes Übermaß zum Durchmesser des Materials, aus dem der Ring hergestellt ist, daß auch seitlich Luft bleibt.

Die Keile 30 können entlang des Ringes 32 verschoben werden. Sie haben eine Schlagfläche 36, die in einem Winkel <90° zur Achse 26 verläuft, der Winkel liegt beispielsweise bei 75°. Dadurch sind die Schlagflächen 36 einfacher zugänglich und können besser mit einem Hammer getroffen werden, als dies bei Schlagflächen 36 der Fall wäre, die rechtwinklig zur Achse 26 verlaufen.

Die Keile haben einen Keilwinkel von 15° und zwei Längsseiten, nämlich eine Kontaktfläche 38, die am Stamm anliegt, und eine Anlageseite 40, mit der sie an der Innenwand des Haltekörpers 20 anliegen. Die Kontaktfläche 38 ist beidseitig angeschliffen wie die Keilflächen 24, sie kann auch eine Sägezahnung aufweisen.

Der Ring hat einen Durchmesser, der größer ist als der Durchmesser des Stammes, der mit der Positioniereinrichtung positioniert werden soll und im wesentlichen dem Durchmesser des Haltekörpers 20 entspricht. Beim Einsetzen eines Weihnachtsbaumes in den erfindungsgemäßen Ständer wird zunächst die aus FIG. 3 ersichtliche Kette, also die Positioniereinrichtung, um das untere Stammende geschoben, sodann wird der Stamm in den Haltekörper 20 eingesetzt. Dabei schneiden die Keilflächen 24, so wie oben erläutert wurde, in das Holz des Stammes ein. Der Stamm zentriert sich, er wird fixiert. Ist der Stamm ausreichend weit in den Haltekörper 20 eingetrieben, erfolgt das Festlegen und Ausrichten mittels der Positioniereinrichtung. Zunächst werden die Keile 30 in den ringförmigen Schlitz zwischen Stamm und oberen Rand des Haltekörpers 20 eingeführt und so positioniert, daß sie einerseits gut verteilt sind, andererseits aber keine Äste des Weihnachtsbaums das Eintreiben eines Keils 30 behindern. Die einzelnen Keile 30 werden nun in den genannten Spalt eingetrieben, sie gleiten dabei an der Innenwand des Haltekörpers 20 entlang und fressen sich in das Holz des Stammes ein. Durch das Eindringen in das Holz wird eine ausgezeichnete Fixierung erreicht, je nach dem, wie stark ein Keil eingetrieben wird, wird der Weihnachtsbaum mehr zu einer Seite gedrückt und auf diese Weise eine Ausrichtung erzielt.

Als vorteilhaft hat es sich erwiesen, an der Innenwand des Haltekörpers 20 eine Anzahl von Führungen 42 vorzusehen, in die jeweils eine Anlageseite eines Keils eingreifen kann und die bewirken, daß die Keile im wesentlichen radial gehalten werden, also nicht seitlich wegrutschen können. Die Anzahl derartiger Führungen ist deutlich größer als die Anzahl der Keile, um die Keile an unterschiedlichen Stellen entlang des Umfangs des Stammes einsetzen zu können. Vorzugsweise sind die Führungen schmale Rippen, die radial von der Innenwand des Haltekörpers 20 wenige mm zur Achse 26 hin vorspringen und zwischen sich einen Freiraum lassen, der etwas größer ist als die Dicke eines Keils 30.

Beim Abbau des erfindungsgemäßen Christbaumständers können zunächst die Keile 30 hochgehebelt werden, indem ein entsprechendes Hebelwerkzeug auf den oberen Rand des Haltekörpers 20 aufgelegt wird und an einem Keil 30 angreift. Hierzu hat es sich als vorteilhaft erwiesen, wenn die Keile 30 Vorsprünge haben, die das Zusammenwirken mit einem derartigen Hebelinstrument erleichtern.

Die Positioniereinrichtung hat z. B. drei bis sieben, vorzugsweise fünf Keile.

Die Keilflächen 24 am Haltekörper 20 sind insbesondere als Schneiden oder sägezahnförmig ausgeführt. Es sind vorzugsweise drei bis sieben, insbesondere fünf Keilflächen 24 vorgesehen. Der Winkel, den die Keilflächen 24 mit der Achse des Christbaumständers einschließen, liegt insbesondere zwischen 10 bis 25° und beträgt vorzugsweise 15°.

## Patentansprüche

1. Christbaumständer mit einem das untere Ende des Stammes (28) eines Weihnachtsbaumes umgreifenden Haltekörper (20) und mit einer Positioniereinrichtung für den Stamm (28), die mit mehreren Keilen (30) ausgestattet ist, welche jeweils ein Loch (34) aufweisen, wobei ein Ring (32) vorgesehen ist, der mit Spiel durch die Löcher (34) der Keile (30) hindurchgeht und der einen Durchmesser aufweist, welcher größer als der Durchmesser des Stammes (28) ist, dadurch gekennzeichnet, dass unterhalb dieser Positioniereinrichtung vom Haltekörper (20) Keilflächen (24) vorspringen, die von radial nach innen weisenden Kanten dreieckförmiger Körper gebildet werden, die mit dem Haltekörper (20) verbunden und so ausgeführt sind, dass ein unteres Ende des Stammes (28), das in den Haltekörper (20) eingeführt wird, auf die Keilflachen (24) auftrifft und beim fortgesetzten Hineindrücken des Stammes (28) die Heilflächen (24) sich in das untere Ende des Stammes (28) einschneiden.

2. Christbaumständer nach Anspruch 1, dadurch gekennzeichnet, daß das Loch (34) als Langloch ausgebildet ist, das im wesentlichen in Keilrichtung verläuft.

3. Christbaumständer nach Anspruch 1, dadurch gekennzeichnet, daß der Ring (32) eine fest vorgegebene Umfangslänge aufweist.

4. Christbaumständer nach Anspruch 1, dadurch gekennzeichnet daß der Haltekörper (20) rohrförmig ist und daß an ihn unten eine Platte (22) angesetzt ist.

5. Christbaumständer nach Anspruch 1, dadurch gekennzeichnet, daß die Positioniereinrichtung bestehend aus den Keilen (30) und dem Ring (32) aus nichtrostendem Material, insbesondere nichtrostendem Stahl, hergestellt ist.

6. Christbaumständer nach Anspruch 1, dadurch gekennzeichnet, daß die Keile (30) eine Schlagfläche (36) aufweisen, die in einem Winkel < 90°, vorzugsweise in einem Winkel von 80° - 60°, zur Achse des Christbaumständers verläuft.

7. Christbaumständer nach Anspruch 1, dadurch gekennzeichnet, daß die Keile (30) dem Stamm (28) zugewandt Dreiecksseiten (38) aufweisen, die als Schneiden ausgebildet sind.

8. Christbaumständer nach Anspruch 1, dadurch gekennzeichnet, daß der Keilwinkel der Keile (30) zwischen 10 und 25° liegt, vorzugsweise 15° beträgt.

9. Christbaumständer nach Anspruch 1, dadurch gekennzeichnet, daß am Haltekörper (20) Führungen (42) für eine radiale Führung der Keile (30) vorgesehen sind.

10. Christbaumständer nach Anspruch 1, dadurch gekennzeichnet, daß die Keile (30) flache, dreieckförmige Stahlblechzuschnitte mit einer Materialdicke von 3 bis 10 mm, vorzugsweise 5 mm, sind.

## Claims

1. A Christmas tree stand comprising a holding piece (20) which encompasses the lower end of the trunk (28) of a Christmas tree, and a positioning means for the trunk (28) which is equipped with several wedges (30) each of which comprises a hole (34), with a ring (32) being provided which extends through the holes (34) in the wedges (30) so that it has a clearance fit and which is larger in diameter than the trunk (28), characterized in that below said positioning means, wedge surfaces (24) protrude from the holding piece (20) which are formed by radially inwardly facing edges of triangular bodies connected with said holding piece (20) and designed such that a lower end of the trunk (28), which is to be inserted into the holding piece (20), abuts against said wedge surfaces (24), and that said wedge surfaces (24) are cutting into the lower end of the trunk (28) as the trunk (28) is pushed further into the holding piece (20).

2. A Christmas tree stand according to claim 1, characterized in that the hole (34) is formed as an elongated hole which substantially extends in the longitudinal direction of the wedge.

3. A Christmas tree stand according to claim 1, characterized in that the ring (32) has a fixedly predetermined circumference.

4. A Christmas tree stand according to claim 1, characterized in that the holding body (20) has a tubular shape, and that a plate (22) is attached to its lower end.

5. A Christmas tree stand according to claim 1, characterized in that the positioning means comprised of the wedges (30) and the ring (32) is made of a rustproof material, in particular of stainless steel.

6. A Christmas tree stand according to claim 1, characterized in that the wedges (30) comprise an impact surface (36) which extends at an angle of < 90°, preferably at an angle of 80°-60°, relative to the axis of the Christmas tree stand.

7. A Christmas tree stand according to claim 1, characterized in that the wedges (30) comprise triangle side faces (38) facing the trunk (28) which are formed as cutting edges.

8. A Christmas tree stand according to claim 1, characterized in that the wedge angles of the wedges (30) have a size of between 10° and 25°, preferably 15°.

9. A Christmas tree stand according to claim 1, characterized in that the holding piece (20) is provided with guides (42) serving to radially guide the wedges (30).

10. A Christmas tree stand according to claim 1, characterized in that the wedges (30) are flat, triangular blanks made of sheet steel having a thickness of 3 to 10 mm, preferably 5 mm.

## Revendications

1. Support pour arbre de Noël, comprenant un corps de maintien (20) qui entoure l'extrémité inférieure du tronc (28) d'un arbre de Noël, et comprenant un dispositif de positionnement pour le tronc (28), dispositif qui est muni de plusieurs coins (30) qui comportent chacune une lumière (34), support dans lequel il est prévu un anneau (32) qui traverse les lumières (34) des coins (30) avec du jeu et qui présente un diamètre plus grand que le diamètre du tronc (28), caractérisé en ce que, au-dessous de ce dispositif de positionnement, des surfaces à coins (24) font saillie sur le corps de maintien (20), ces surfaces étant formées par des arêtes, orientées radialement vers l'intérieur, de corps triangulaires qui sont reliés au corps de maintien (20) et réalisés de telle façon qu'une extrémité inférieure du tronc (28) qui est insérée dans le corps de maintien (20) rencontre les surfaces à coins (24) et, pendant la poursuite de l'enfoncement du tronc (28), les surfaces à coins (24) s'incisent dans l'extrémité inférieure du tronc (28).

2. Support pour arbre de Noël suivant la revendication 1, caractérisé en ce que la lumière (34) est formée en lumière oblongue qui s'étend essentiellement suivant la direction du coin.

3. Support pour arbre de Noël suivant la revendication 1, caractérisé en ce que l'anneau (32) présente une longueur de circonférence donnée fixe.

4. Support pour arbre de Noël suivant la revendication 1, caractérisé en ce que le corps de maintien (20) est en forme de tube et en ce qu'une plaque (22) y est reliée par dessous.

5. Support pour arbre de Noël suivant la revendication 1, caractérisé en ce que le dispositif de positionnement consistant en les coins (30) et l'anneau (32) est réalisé en un matériau qui ne rouille pas, notamment en acier inoxydable.

6. Support pour arbre de Noël suivant la revendication 1, caractérisé en ce que les coins (30) présentent une surface de frappe (36), qui s'étend par rapport à l'axe du support pour arbre de Noël sous un angle inférieur à 90°, de préférence sous un angle de 80° à 60°.

7. Support pour arbre de Noël suivant la revendication 1, caractérisé en ce que les coins (30) présentent des côtés de triangle (38) orientés vers le tronc (28), qui sont formés en lame.

8. Support pour arbre de Noël suivant la revendication 1, caractérisé en ce que l'angle de coin des coins (30) est situé entre 10° et 25°, et se monte de préférence à 15°.

9. Support pour arbre de Noël suivant la revendication 1, caractérisé en ce que sur le corps de maintien (20) sont prévus des guidages (42) pour un guidage radial des coins (30).

10. Support pour arbre de Noël suivant la revendication 1, caractérisé en ce que les coins (30) sont des pièces plates découpées en tôle d'acier de forme triangulaire avec une épaisseur de matériau de 3 à 10 mm, de préférence 5 mm.
